# EUROPÄISCHE PATENTSCHRIFT

(11) **EP 0 870 099 B1**
(45) Veröffentlichungstag und Bekanntmachung des Hinweises auf die Patenterteilung: **17.11.1999**
(21) Anmeldenummer: 96944639.2
(22) Anmeldetag: 23.12.1996
(51) Int. Cl.: E06C 9/02, E06C 7/08, E06C 1/38

(54) **VORRICHTUNG ZUM VERBINDEN VON ZWEI EINHOLM-LEITERELEMENTEN**
DEVICE FOR CONNECTING TWO ONE-RAIL LADDER MEMBERS
DISPOSITIF POUR ASSEMBLER DEUX ELEMENTS D'ECHELLE A UN SEUL MONTANT

(30) Priorität: 29.12.1995 DE 29520679 U
(43) Veröffentlichungstag der Anmeldung: 14.10.1998
(73) Patentinhaber: SÖLL GMBH, 95028 Hof (DE)
(72) Erfinder: GRAF, Jürgen, D-95032 Hof (DE)
(74) Vertreter: Gritschneder, Martin, Dipl.-Phys.
(86) Internationale Anmeldenummer: EP9605809
(87) Internationale Veröffentlichungsnummer: WO9724506

(56) Entgegenhaltungen:
- WO-A-96/07811
- FR-A- 1 346 424
- US-A- 3 995 714

## Beschreibung

Die Erfindung betrifft eine Vorrichtung zum Verbinden von zwei Einholm-Leiterelementen, die jeweils einen Mittelholm und eine Anzahl von Tritten aufweisen.

Zum Besteigen nicht ständig besetzter Arbeitsplätze an hohen Baukörpern werden Montageleitern mit Steigschutzführungsschienen verwendet, die am Baukörper vorübergehend eingehängt, angeschraubt oder angebunden werden (DE-U-81 22 295). Die Leiterelemente haben dabei zwei seitliche Holme, zwischen denen eine Anzahl von Tritten angeordnet ist. An den oberen Enden der Holme stehen Zungen ab, auf die das nächste Leiterelement aufgesteckt wird. Die Verbindung der einzelnen Leiterelemente ist weitgehend starr.

Der Erfindung liegt die Aufgabe zugrunde, eine Vorrichtung zum Verbinden von zwei Leiterelementen zu schaffen, die sowohl in seitlicher Richtung als auch nach vorne und hinten eine ausreichende Beweglichkeit aufweist, damit die aus den einzelnen Leiterelementen gebildete Montageleiter Bewegungen eines Baukörpers, z.B. eines Rohrmasten, der auf einem labilen Untergrund steht, mitmacht.

Erfindungsgemäß wird diese Aufgabe dadurch gelöst, daß am Ende des einen Leiterelements eine Zunge und am Ende des anderen Leiterelements Kupplungsbleche anzuordnen die zwischen sich einen Spalt zur Aufnahme der Zunge bilden.

Die Zunge ist in dem Spalt vorzugsweise mit einem Spiel von etwa 3° festlegbar.

Vorzugsweise besteht zwischen den Leiterelementen eine Stoßverbindung, ist die Zunge auf der Rückseite des Mittelholms angeordnet, zeigt sie in Richtung des Mittelholms und bilden die Kupplungsbleche einen sich in Einsteckrichtung verengenden Spalt zwischen sich.

Vorzugsweise wird die Zunge durch einen sich quer zu den Kupplungsblechen erstreckenden Rastbolzen in dem Spalt der Kupplungsbleche gesichert, wobei der Rastbolzen in eine Bohrung der Zunge einrastet.

Vorzugsweise sind die Zunge und die beiden Kupplungsbleche jeweils auf Platten festgeschweißt, die auf der Rückseite des Mittelholms festgeschraubt werden.

Durch die erfindungsgemäße Verbindungsvorrichtung können die beiden Leiterelemente um ca. 3° nach vorne und hinten und zur Seite gegeneipander gekippt werden, ohne daß es zu Verspannungen am Stoß zwischen den Leiterelementen oder an den Befestigungseinrichtungen kommt.

Normalerweise ist die Zunge am unteren Leiterelement und sind die Kupplungsbleche am oberen Leiterelement angeordnet. Es ist jedoch auch eine umgekehrte Anordnung möglich.

Gegen ein unbeabsichtigtes Herausfahren der mitlaufenden Fangeinrichtung ist am oberen Ende des unteren Leiterelements zweckmäßig ein gefederter Rastbolzen vorgesehen.

Ein Ausführungsbeispiel der Erfindung wird nachfolgend anhand der Zeichnung erläutert. Es zeigen:
- Fig. 1: die beiden Leiterelemente im Abstand voneinander und
- Fig. 2: die beiden Leiterelemente in verbundenem Zustand.

Gemäß den Fig. 1 und 2 weisen ein unteres Leiterelement 10 und ein oberes Leiterelement 12 jeweils einen Mittelholm 14 und Tritte 16 auf. Die Mittelholme 14 haben dabei ein nach vorne offenes C-Profil, wie es aus DE-C-1 961 757, DE-A-27 36 037 und EP-A-0 129 241 bekannt ist. Der Mittelholm 14 dient dabei zugleich als Führungsschiene einer Fangeinrichtung, an der der Benutzer der Leiter gesichert ist.

Am oberen Ende des unteren Leiterelements 10 ist auf der Rückseite eine Platte 18 festgeschraubt, die geringfügig über das stumpfe Ende des unteren Leiterelements 10 vorsteht und auf der rechtwinklig und nach hinten zeigend eine Zunge 20 angeschweißt ist. Die Zunge 20 liegt in einer Ebene, die durch die Längsachse des Mittelholms 14 definiert wird. Die Zunge 20 hat am oberen Ende eine Abflachung 22 und im oberen Bereich außerdem eine Bohrung 24.

Am unteren Ende des oberen Leiterelements 12 ist auf der Rückseite ebenfalls eine Platte 26 festgeschraubt, die vom Ende des oberen Leiterelements 12 um das Maß zurückgesetzt ist, um das die Platte 18 das obere Ende des unteren Leiterelements 10 überragt. Rechtwinklig und nach hinten abstehend sind an der Platte 26 zwei Kupplungsbleche 28 angeschweißt, deren untere Hälften voneinander weg abgewinkelt sind, so daß sie zwischen sich einen sich nach unten öffnenden Spalt 30 bilden. Seitlich ist an einem der Kupplungsbleche 28 ein gefederter Rastbolzen 32 angebracht, der mittels einer im einzelnen nicht dargestellten Feder in eine Sicherungsposition im Spalt 30 gedrückt wird. Durch die Abflachung 22 an der Zunge 20 wird der Rastbolzen 32 beim Einschieben der Zunge 20 in den Spalt 30 zurückgedrückt. Sobald die Zunge 20 ihre Endposition in dem Spalt 30 erreicht hat, an der die Enden des unteren und oberen Leiterelements 10, 12 aneinanderstoßen, rastet der Rastbolzen 32 in die Bohrung 24 ein.

Im zusammengesteckten Zustand stoßen die Enden der Leiterelemente 10, 12 stumpf aneinander und liegt die Zunge 20 im Spalt 30, wobei der Rastbolzen 32 in die Bohrung 24 der Zunge 20 einrastet. Das Spiel der Zunge 20 in dem Spalt 30 ist im Verhältnis zur Länge des Spaltes 30 so gewählt, daß nach vorne und hinten sowie seitlich eine Neigung von etwa 3° möglich ist, ohne daß Verspannungen an der Verbindungsstelle auftreten.

An der Platte 18 befinden sich noch seitliche Abwinklungen 34, die seitlich an dem Mittelholm 14 anliegen. Ferner ist an der Platte 18 unterhalb der Zunge 20 noch ein gefederter Rastbolzen 36 vorgesehen, der ein unbeabsichtigtes Herausfahren der mitlaufenden Fangeinrichtung verhindern soll.

## Patentansprüche

1. Vorrichtung zum Verbinden von zwei Einholm-Leiterelementen (10, 12), die jeweils einen Mittelholm (14) und eine Anzahl von Tritten (16) aufweisen, gekennzeichnet
- durch eine Zunge (20), die am Ende des einen Leiterelements (10) anzuordnen ist, und
- durch Kupplungsbleche (28), die am Ende des anderen Leiterelements (12) anzuordnen sind und zwischen sich einen Spalt (30) zur Aufnahme der Zunge (20) bilden.

2. Vorrichtung nach Anspruch 1, dadurch gekennzeichnet, daß die Zunge (20) auf der Rückseite des Mittelholms (14) angeordnet ist und in einer durch die Längsachse des Mittelholms (14) definierten Ebene liegt, und daß sich der Spalt (30) zwischen den Kupplungsblechen (28) in Einführungsrichtung verengt.

3. Vorrichtung nach Anspruch 1 oder 2, gekennzeichnet durch einen gefederten Rastbolzen (32), der in der Endlage der Zunge (20) im Spalt (30) an der Zunge (20) einrastet.

4. Vorrichtung nach einem der Ansprüche 1 bis 3, dadurch gekennzeichnet, daß die Zunge (20) an einer Platte (18) befestigt ist, die am Mittelholm (14) befestigbar ist und daß die Kupplungsbleche (28) an einer Platte (26) befestigt sind, die am Mittelholm (14) des anderen Leiterelements (12) befestigbar ist.

## Claims

1. A device for connecting two elements (10, 12) of a single-stringer ladder, each of which comprises a central stringer (14) and a number of rungs (16), characterized
- by a tongue (20), which is to be associated with the end of the one ladder element (10), and
- by coupling plates (28), which are to be associated with the end of the other ladder element (12) and form between them a gap (30) for receiving the tongue (20).

2. A device according to claim 1, characterized in that the tongue (20) is arranged on the rear side of the central stringer (14) and lies in a plane defined by the longitudinal axis of the central stringer (14), and the gap (30) between the coupling plates (28) narrows in the insertion direction.

3. A device according to claim 1 or 2, characterized by a sprung locking bolt (32), which in the end position of the tongue (20) in the gap (30) locks in at the tongue (20).

4. A device according to any one of claims 1 to 3, characterized in that the tongue (20) is secured to a plate (18) that is arranged to be fastened to the central stringer (14), and the coupling plates (28) are secured to a plate (26) that is arranged to be fastened to the central stringer (14) of the other ladder element (12).

## Revendications

1. Dispositif pour assembler deux éléments d'échelle à un seul montant (10, 12), qui présentent chacun un montant central (14) et un certain nombre de marches (16), caractérisé
- par une patte qui est disposée à l'extrémité de l'un des éléments d'échelle (10), et
- par des tôles d'accouplement (28), qui doivent être disposées sur l'extrémité de l'autre élément d'échelle (12) et forment entre elles une fente (30) pour loger la patte (20).

2. Dispositif selon la revendication 1, caractérisé en ce que la patte (20) est disposée sur l'arrière du montant central (14) et se trouve dans un plan défini par l'axe longitudinal du montant central (14), et ce que la fente (30) se rétrécit entre les tôles d'accouplement (28) dans le sens d'introduction.

3. Dispositif selon la revendication 1 ou 2, caractérisé par un boulon d'arrêt (32), qui s'enclenche sur la patte (20) dans la position finale de la patte (20) dans la fente (30).

4. Dispositif selon l'une quelconque des revendications 1 à 3, caractérisé en ce que la patte (20) est fixée sur une plaque (18), qui peut être fixée sur le montant central (14), et en ce que les tôles d'accouplement (28) sont fixées sur une plaque (26) qui peut être fixée sur le montant central (14) de l'autre élément d'échelle (12).
